# EUROPÄISCHE PATENTSCHRIFT

(11) **EP 0 816 278 B1**
(45) Veröffentlichungstag und Bekanntmachung des Hinweises auf die Patenterteilung: **04.02.2004**
(21) Anmeldenummer: 97108089.0
(22) Anmeldetag: 17.05.1997
(51) Int. Cl.: B66B 23/12

(54) **Fahrtreppenstufe**
Escalator tread
Marche d'escalier roulant

(30) Priorität: 30.05.1996 EP 96810345
(43) Veröffentlichungstag der Anmeldung: 07.01.1998
(73) Patentinhaber: INVENTIO AG, CH-6052 Hergiswil (CH)
(72) Erfinder: Nusime, Harald, Dr. Dipl. Ing., 4400 Steyr (AT); Neszmerak, Wolfgang, 1120 Wien (AT)

(56) Entgegenhaltungen:
- EP-A- 0 276 578
- WO-A-92/22491
- DE-A- 2 717 666
- US-A- 5 358 089

## Beschreibung

Die vorliegende Erfindung offenbart einen Kompaktstufenkörper in Aluminium-Druckguss mit Trittfläche, Stufenfront und Seitenstreben mit Führungsrollen, der spezielle Anforderungen an eine höhere Bruchlastgrenze erfüllt.

Die heute weltweit verwendeten Kompaktstufen weisen bei mittig aufgebrachter Last Bruchlasten von 20 bis 25 kN auf. In einzelnen Spezialanwendungsfällen wird von entsprechenden Pflichtenheften verlangt, dass bei Kraftaufbringung an beliebiger Stelle der Trittfläche die Bruchlastgrenze bei 2,5 Tonnen liegen muss.

Bei Kraftaufbringung an beliebiger Stelle der Trittfläche werden mit den normalen Kompaktstufen die vorgehend erwähnten Bruchlasten nicht erreicht, weil sich hierdurch besonders hohe Kräfte im Bereich der Stufenrollenlagerung ergeben und dieser Teil der Kompaktstufe nicht für diesen Belastungsfall dimensioniert ist. Zur Erfüllung dieser Forderung müssten neue Konstruktionen für Kompaktstufen und somit neue, teure Druckgussformen geschaffen werden. Die Konsequenz dieser Lösung wären sehr hohe Kosten für kleine Stückzahlen und somit wesentlich höhere Anlagekosten für eine Fahrtreppe dieser Art.

Eine weitere Lösung besteht darin, dass eine entsprechend stärkere Stufe in Verbundbauweise, also aus verschiedenen Teilen und Materialien auf verschiedene Art zusammengefügt wird.

Nebst der Treppenkonstruktion wird in der US-Patentschrift Nr. 2,570,135 eine Stufe der vorgehend genannten Art gezeigt. Der Stufenkörper ist aus Längs- und Querträgern, Frontblech und Trittplatte zusammengebaut. Führungs- und Tragrollen sind mit ihren Lagerböcken an den Längsträgern angeschraubt.

Bei der Verwendung entsprechend dimensionierter Teile lässt sich im Prinzip auf diese Art eine genügend starke Trittsufe herstellen. Allerdings werden dann die Herstellkosten einer solchen Stufe so hoch, dass nach besseren Lösungen gesucht werden musste.

Die Schrift JP 01197298 offenbart einen Stufenkörper mit Längsund Querträgern, an den zu Verstärkungszwecken Leichtbau-Träger aus Aluminium unterhalb der Trittplatte und innerhalb der Frontplatte angebracht werden. Für die Befestigung dieser Träger weist der Stufenkörper aus der Grundfläche von Tritt- und Frontplatte herausragende Gegenstücke mit Gewindebohrungen auf, welche Gegenstücke bzw. Gewinde bereits bei der Herstellung des Stufenträgers angebracht respektive geschnitten werden.

Es ist deshalb die Aufgabe der vorliegenden Erfindung eine Trittstufe für höhere Bruchlasten zu schaffen, die die Nachteile der vorgenannten Lösungen nicht aufweist und für welche so weit wie möglich bestehende Konstruktionen weiter verwendet werden können.

Diese Aufgabe wird durch die im Anspruch 1 gekennzeichnete und beispielhaft in Beschreibung und Zeichnung dargestellte Erfindung gelöst.

Die Erfindung zeichnet sich u.a. dadurch aus, dass als Ausgangsprodukt eine vorhandene Kompaktstufe in unveränderter Form verwendet wird, an welche an entsprechenden Stellen Verstäkungselemente für zusätzliche Längs- und Querversteifung befestigt werden.

Vorteilhafte Weiterbildungen und Verbesserungen sind in den Unteransprüchen aufgeführt.

Die Verstärkungselemente pro Stufe sind ein Abkantprofil und je eine Seitenplatte mit umgreifendem Rand, welche an der Kompaktstufe an zu verstärkenden Stellen angeschraubt werden.

Die Verstärkungselemente sind kraftschlüssig an Flächen von bestehenden Rippen und Stegen der Kompaktstufe angeschraubt.

An der bestehenden Kompaktstufe müssen ausser dem Bohren von wenigen Löchern und dem Schneiden von ein paar Gewinden keine weiteren Anpassarbeiten vorgenommen werden.

Insbesondere bleiben die vorhandenen Verstärkungsrippen in Ihrer ursprünglichen Form und Funktion bestehen.

Die Erfindung wird im folgenden anhand eines Ausführungsbeispiels näher erläutert und in den Zeichnungen dargestellt, es zeigen:
Fig.1 eine Gesamtansicht von unten einer vestärkten Stufe,
Fig.2 Einzelheiten der Art der Verstärkungselemente und deren Befestigung,
Fig.3 ein Ansicht von unten seitlich mit Einzelheiten der Seitenplatten und
Fig.4 eine konstruktive Einzelheit der Seitenplatte.

In der Fig.1 ist mit 1 ein Stufenkörper bezeichnet, der in der heute üblichen Art in Aluminium-Druckguss hergestellt wird. Mit 2 sind die Tragrollen und mit 3 die Mitnehmerlager bezeichnet. Die Tragrollen 2 sind auf Achsschenkelbolzen 21 befestigt. Die hinter den Mitnehmerlagern 3 den Stufenkörper 1 in dieser Ansicht seitlich überragenden Teile sind Gleitführungsschuhe 18. Der Stufenkörper 1 weist ferner eine Unterseite 16 mit einer mittleren, längsverlaufenden Verstärkungsrippe 5.2 und auf beiden Seiten der Verstärkungsrippe 5.2 mit einigem Abstand je eine weitere, parallel verlaufende Verstärkungsrippe 5.1 auf. Eine hintere Querrippe 4 erstreckt sich über die ganze Unterseite 16, ist im mittleren Teil stark erhöht und mündet beidseitig in die Basis der Mitnehmerlager 3. Anliegend an die Querrippe 4 und an die Unterseite 16 ist ein Versteifungsprofil 6 eingefügt und die Seitenstreben sind mit Seitenplatten 7 und 8 umschlossen. Mit 12 ist die in dieser Figur nur als Rand sichtbare Trittfläche bezeichnet.

In der Fig.2 ist im wesentlichen die Befestigungsart der Verstärkungselemente ersichtlich. Am unteren Bildrand ist zudem noch die Frontfläche 11 des Stufenkörpers 1 sichtbar. Die, eine Seitenstrebe 15 umschliessende Seitenplatte 8 ist mit der Seitenstrebe 15 mit durchgehenden Schrauben 14 fest verbunden und ein Rand ihrer Seitenfläche liegt ferner an der Unterseite 16 des Stufenkörpers 1 auf. Das Versteifungsprofil 6 ist mit Schrauben 13 an der Querrippe 4 befestigt und liegt auf der Querrippe 4 mit einer aufgebogenen Hinterseite und auf der Unterseite mit seiner Grundfläche satt an. Die Hinterseite des Versteifungsprofils 6 weist zur Erhöhung des Widerstandsmomentes an seinem oberen Rand eine weitere Biegung nach innen auf. Das Versteifungsprofil 6 weist ferner auf der vorderen Seite eine zweite aufgebogene Wand auf, sodass dessen Querschnitt in etwa ein U-Profil mit unsymmetrischem Querschnitt darstellt. Damit vor der Befestigung des Versteifungsprofils 6 keine Fräsarbeiten am Stufenkörper 1 gemacht werden müssen, weist die Unterseite des Versteifungsprofils 6 an jenen Stellen wo vorstehende Eingusszapfen 10 an der Unteseite 16 des Stufenkörpers 1 vorhanden sind entsprechende Ausnehmungen 19 auf. Durchgehende Ausnehmungen 9 am Versteifungsprofil 6 überbrücken auch die längs angeordneten Verstärkungsrippen 5.1 und 5.2, so dass diese in ihrer Form und Funktion belassen werden können. Mit dieser Anordnung und Ausführung des Versteifungsprofils 6 wird die erwünschte erhöhte Belastbarkeit des Stufenkörpers 1 an seiner hinteren Partie der Trittfläche 12 erreicht.

In der Fig.3 ist speziell die Kontur der Seitenplatten, hier der Seitenplatte 7, ersichtlich. Mit ihrem vorderen Rand liegt sie an der Hinterseite 17 der Stufenfront 11 und mit ihrem oberen Rand an der Unterseite 16 des Stufenkörpers 1 an. Eine dreiseitige Umschliessung der Seitenstrebe 15 und die an den Innenseiten des Stufenkörpers 1 anliegenden Ränder der Seitenplatte 7 ergeben die erwünschte Verstärkung der Seitenpartie des Stufenkörpers 1.

Die Fig.4 zeigt noch eine weitere wichtige, in den vorhergehenden Figuren nicht sichtbare konstruktive Einzelheit der Seitenplatten 7 und 8 am Beispiel der Seitenplatte 8. An der Seitenplatte 8 ist an ihrer Ecke im Bereich des Achsschenkelbolzens 21 ein den Achsschenkelbolzen 21 umschliessender Metallring 20 angeschweisst. Damit wird eine durchgehende Verstärkung der Seitenstrebe 15 vom Achsschenkelbolzen 21 bis an die Unterseite 16 der Trittfläche 12 erreicht.

Die mit den Figuren beschriebene Verstärkung eines Stufenkörpers 1 für höhere Bruchlasten ergibt mit vertretbarem Aufwand einen stärkeren Stufenkörper 1 für erhöhte Ansprüche. Somit werden mit einem Basis-Typ und drei Verstärkungselementen 6, 7 und 8 zwei verschiedenen Stufentypen geschaffen. Die Nachrüstung mit den Verstärkungselementen 6, 7 und 8 nimmt pro Stufenkörper 1 nur wenige Minuten in Anspruch und die Verstärkungselemente 6, 7 und 8 selbst können kostengünstig als Massenteile vorfabriziert werden.

Die Montage der Verstärkungselemente 6, 7 und 8 ist insofern einfach, als alle Löcher für die Verschraubung mit dem Stufenkörper 1 in den Verstärkungselementen 6, 7 und 8 vorgestanzt sind. Somit dienen die Verstärkungselemente 6, 7 und 8 als Bohrlehren beim Bohren der Durchgangs- und Gewindelöcher im Stufenkörper 1. So muss das Versteifungsprofil 6 nur eingelegt und mit der Querrippe 4 verbohrt werden. Die Seitenplatten 7 und 8 werden mit dem angeschweissten Metallring 20 auf den jeweiligen Achsschenkelbolzen 21 aufgesetzt und dann eingedreht bis diese an der Unterseite 16 der Trittfläche 12 und an der Hinterseite 17 der Stufenfront 11 anliegen. Darauf erfolgt das Verbohren der Seitenplatten 7 und 8 mit der Seitenstrebe 15 und das Verschrauben oder Vernieten mit derselben.

Als Material für die Verstärkungselemente 6, 7 und 8 wird vorteilhaft rostfreies oder korrosionsgeschütztes Metallblech verwendet. Die Schraubverbindungen können durch Anwendung von fugenfüllendem Kleber zwischen den Kontaktflächen zusätzlich unterstützt werden.

Mit weiteren Abkantformen und Materialdicken des Versteifungsprofils 6 kann dessen Widerstandmoment in weiten Grenzen variiert werden.
Bei den Seitenblechen 7 und 8 ist die Abkantgeometrie und die Kontur der Seitenfläche durch die Einsatzart gegeben. Eine Variation der Belastbarkeit kann mit der Wahl des Materials und dessen Dicke in gewissen Grenzen erreicht werden.

Anstelle von Schraubverbindungen für die Befestigung der Verstärkungselemente 6, 7 und 8 können auch Niettechniken angewendet werden.

### Teileliste

- 1: Stufenkörper
- 2: Führungsrollen
- 3: Mitnehmerlager
- 4: Querrippe
- 5.1: Längsrippe seitlich
- 5.2: Längsrippe mittig
- 6: Versteifungsprofil
- 7: Seitenplatte links
- 8: Seitenplatte rechts
- 9: Ausnehmung
- 10: Einguss-Zapfen
- 11: Stufenfront
- 12: Trittfläche
- 13: Schrauben
- 14: Schrauben
- 15: Seitenstrebe
- 16: Unterseite der Trittfläche 12
- 17: Hinterseite der Stufenfront 11
- 18: Gleitführungsschuh
- 19: Aussparungen
- 20: Metallring
- 21: Achsschenkelbolzen

## Patentansprüche

1. Fahrtreppenstufe mit einem Kompaktstufenkörper (1) in Aluminium-Druckguss, der eine Trittfläche (12), eine Stufenfront (11) und Seitenstreben (15) mit Führungsrollen (2) aufweist,
mit einem in Querrichtung an der Unterseite (16) der Trittfläche (12) anliegend befestigten Verstärkungsprofil (6), und
zwei in Längsrichtung an den Seitenstreben (15) anliegende befestigte verstärkende Seitenplatten (7,8).

2. Fahrtreppenstufe nach Anspruch 1, **dadurch gekennzeichnet, dass** Ränder der Seitenplatten (7,8) an der Unterseite (16) der Trittfläche (12) anliegen und die Seitenstreben (15) dreiseitig umschliessen.

3. Fahrtreppenstufe nach Anspruch 1 oder 2, **dadurch gekennzeichnet, dass** Ränder der Seitenplatten (7,8) an der Hinterseite (17) der Stufenfront (11) anliegen.

4. Fahrtreppenstufe nach einem der Ansprüche 1 bis 3,
**dadurch gekennzeichnet, dass** die Führungsrolle (2) jeweils auf einem Achsschenkelbolzen (21) der Seitenstrebe (15) gelagert ist und dass ein Metallring (20), welcher den Achsschenkel bolzen (21) umschliesst, unlösbar mit der Seitenplatte (7,8) verbunden ist.

5. Fahrtreppenstufe nach einem der Ansprüche 1 bis 4,
**dadurch gekennzeichnet, dass** das Verstärkungsprofil (6) Ausnehmungen (9) zur Aufnahme von bestehende Verstärkungsrippen (5.1, 5.2) des Kompaktstufenkörpers aufweist.

6. Verstärkungselemente (6, 7, 8) zur Erhöhung der Bruchlastgrenze eines Kompaktstufenkörpers (1) in Aluminium-Druckguss einer Fahrtreppenstufe, welcher Kompaktstufenkörper (1) eine Trittfläche (12), eine Stufenfront (11) und Seitenstreben (15) mit Führungsrollen (2) aufweist,
welche Verstärkungselemente als Verstärkungsprofil (6) in Querrichtung an der Unterseite (16) der Trittfläche (12) anliegend befestigbar und als verstärkende Seitenplatten (7, 8) in Längsrichtung an den Seitenstreben (15) anliegend befestigbar sind.

7. Verstärkungselemente (6, 7, 8) nach Anspruch 6, **dadurch gekennzeichnet, dass** das Verstärkungsprofil (6) ein Abkantprofil ist.

8. Verfahren zur Erhöhung der Bruchlastgrenze eines Kompaktstufenkörpers (1) in Aluminium-Druckguss einer Fahrtreppenstufe, welcher Kompaktstufenkörper (1) eine Trittfläche (12), eine Stufenfront (11) und Seitenstreben (15) mit Führungsrollen (2) aufweist,
**dadurch gekennzeichnet,**
**dass** an der Unterseite (16) der Trittfläche (12) ein in Querrichtung anliegendes Verstärkungsprofil (6) befestigt wird, und
**dass** an den Seitenstreben (15) in Längsrichtung anliegende verstärkende Seitenplatten (7,8) befestigt werden.

9. Verfahren nach Anspruch 8, **dadurch gekennzeichnet, dass** in einem ersten Verfahrensschritt ein Versteifungsprofil (6), eine Seitenplatte (7) und eine Seitenplatte (8) mit einem Bohrungsmuster versehen werden, dass in einem zweiten Verfahrensschritt das Versteifungsprofil (6) an die Unterseite (16) des Stufenkörpers (1) sowie die Seitenplatten (7),(8) an die Seitenstreben (15) angelegt werden, dass in einem dritten Verfahrensschritt das Versteifungsprofil (6) und die Seitenplatten (7), (8) entsprechend des Bohrmusters mit dem Stufenkörper (1) verbohrt werden, dass in einem vierten Verfahrensschritt das Versteifungsprofil (6) mit der Unterseite (16) und die Seitenplatten (7),(8) mit den Seitenstreben (15) verschraubt und/oder vernietet werden.

10. Verfahren nach Anspruch 9, **dadurch gekennzeichnet, dass** das Versteifungsprofil (6) und/oder die Seitenplatten (7),(8) zusätzlich mit der Unterseite (16) bzw. den Seitenstreben (15) verklebt werden.

## Claims

1. Escalator step with a compact step body (1) in aluminium die-casting, which comprises a tread surface (12), a step front (11) and side struts (15) with guide rollers (2), with a stiffening section (6) fastened to bear in transverse direction at the underside (16) of the tread surface (12), and two reinforcing side plates (7, 8) fastened to bear in longitudinal direction at the side struts (15).

2. Escalator step according to claim 1, **characterised in that** the edges of the side plates (7, 8) bear against the underside (16) of the tread surface (12) and enclose the side struts (15) at three sides.

3. Escalator step according to claim 1 or 2, **characterised in that** the edges of the side plates (7, 8) bear against the rear side (17) of the step front (11).

4. Escalator step according to one of claims 1 to 3, **characterised in that** each of the guide rollers (2) is mounted on a respective stub axle pin (21) of the side struts (15) and that a metal ring (20), which encloses the stub axle pin (21), is non-detachably connected with the side plates (7, 8).

5. Escalator step according to claim 4, **characterised in that** the reinforcing section (6) has recesses (9) for reception of existing reinforcing ribs (5.1, 5.2) of the compact step body.

6. Reinforcing element (6, 7, 8) for increasing the fracture load limit of a compact step body (10 in aluminium die-casting of an escalator step, which compact step body (1) comprises a tread surface (12), a step front (11) and side struts (15) with guide rollers (2), which reinforcing elements as reinforcing section (6) are fastenable to bear in transverse direction at the underside (16) of the tread surface (12) and as reinforcing side plates (7, 8) are fastenable to bear in longitudinal direction at the side struts (15).

7. Reinforcing element (6, 7, 8) according to claim 6, **characterised in that** the reinforcing section (6) is a folded section.

8. Method of increasing the fracture load limit of a compact step body (10 in aluminium die-casting of an escalator step, which compact step body (1) comprises a tread surface (12), a step front (11) and side struts (15) with guide rollers (2), **characterised in that** a reinforcing section (6) is fastened to the underside (16) of the tread surface (12) to bear in transverse direction and that reinforcing side plates (7, 8) are fastened to the side struts (15) to bear in longitudinal direction.

9. Method according to claim 8, **characterised in that** a first method step a stiffening section (6), a side plate (7) and a side plate (8) are provided with a drill hole pattern, that in a second method step the stiffening section (6) is placed against the underside (16) of the step body (1) and the side plates (7, 8) against the side struts (15), that in a third method step the stiffening section (6) and the side plates (7, 8) are drilled in correspondence with the drill hole pattern with the step body (1), and that in a fourth method step the stiffening section (6) is screw-connected and/or riveted to the underside (16) and the side plates (7, 8) are screw-connected and/or riveted to the side struts (15).

10. Method according to claim 9, **characterised in that** the stiffening section (6) is additionally glued to the underside (16) and/or the side plates (7, 8) are additionally glued to the side struts (15).

## Revendications

1. Marche d'escalier roulant, avec un corps de marche compact (1) en aluminium coulé sous pression qui comporte une surface supérieure (12), une contremarche (11) et des montants latéraux (15) avec des galets de guidage (2) ,
un profilé de renforcement (6) qui est fixé en étant appliqué dans le sens transversal contre le côté inférieur (16) de la surface supérieure (12), et
deux plaques latérales de renforcement (7, 8) qui sont fixées en étant appliquées dans le sens longitudinal contre les montants latéraux (15).

2. Marche d'escalier roulant selon la revendication 1, **caractérisée en ce que** des bords des plaques latérales (7, 8) sont appliqués contre le côté inférieur (16) de la surface supérieure (12) et entourent les montants latéraux (15) sur trois côtés.

3. Marche d'escalier roulant selon la revendication 1 ou 2, **caractérisée en ce que** des bords des plaques latérales (7, 8) sont appliqués contre le côté arrière (17) de la contremarche (11).

4. Marche d'escalier roulant selon l'une des revendications 1 à 3, **caractérisée en ce que** chaque galet de guidage (2) est monté sur un axe de pivotement (21) du montant latéral (15) et **en ce qu'**une bague métallique (20) qui entoure l'axe de pivotement (21) est reliée de manière non amovible à la plaque latérale (7, 8).

5. Marche d'escalier roulant selon l'une des revendications 1 à 4, **caractérisée en ce que** le profilé de renforcement (6) présente des creux (9) pour recevoir des nervures de renforcement existantes (5.1, 5.2) du corps de marche compact.

6. Eléments de renforcement (6, 7, 8) pour augmenter la limite de rupture de charge d'un corps de marche compact (1) en aluminium coulé sous pression d'une marche d'escalier roulant, lequel corps compact (1) comporte une surface supérieure (12), une contremarche (11) et des montants latéraux (15) avec des galets de guidage (2),
les éléments de renforcement étant aptes à être fixés sous la forme d'un profilé de renforcement (6) appliqué dans le sens transversal contre le côté inférieur (16) de la surface supérieure (12), et sous la forme de plaques latérales de renforcement (7, 8) appliquées dans le sens longitudinal contre les montants latéraux (15).

7. Eléments de renforcement (6, 7, 8) selon la revendication 6, **caractérisés en ce que** le profilé de renforcement (6) est un profilé plié.

8. Procédé pour augmenter la limite de rupture de charge d'un corps de marche compact (1) en aluminium coulé sous pression d'une marche d'escalier roulant, lequel corps compact (1) comporte une surface supérieure (12), une contremarche (11) et des montants latéraux (15) avec des galets de guidage (2),
**caractérisé en ce qu'**on fixe au côté inférieur (16) de la surface supérieure (12) un profilé de renforcement (6) qui est appliqué dans le sens transversal
et **en ce qu'**on fixe aux montants latéraux (15) des plaques latérales de renforcement (7, 8) qui sont appliquées dans le sens longitudinal.

9. Procédé selon la revendication 8, **caractérisé en ce que** lors d'une première phase de procédé, on réalise sur un profilé raidisseur (6), une plaque latérale (7) et une plaque latérale (8) un modèle de perçages, **en ce que** lors d'une deuxième phase, on applique le profilé raidisseur (6) contre le côté inférieur (16) du corps de marche (1) et les plaques latérales (7), (8) contre les montants latéraux (15), **en ce que** lors d'une troisième phase, on assemble par goupilles le profilé raidisseur (6) et les plaques latérales (7), (8), suivant le modèle de perçages, avec le corps de marche (1), et **en ce que** lors d'une quatrième phase de procédé, on visse et/ou on rivette le profilé raidisseur (6) au côté inférieur (16), et les plaques latérales (7), (8) aux montants latéraux (15).

10. Procédé selon la revendication 9, **caractérisé en ce que** le profilé raidisseur (6) et/ou les plaques latérales (7), (8) sont en supplément collés au côté inférieur (16) et aux montants latéraux (15), respectivement.
